# EUROPÄISCHE PATENTSCHRIFT

(11) **EP 3 521 544 B1**
(45) Veröffentlichungstag und Bekanntmachung des Hinweises auf die Patenterteilung: **10.03.2021**
(21) Anmeldenummer: 19153118.5
(22) Anmeldetag: 22.01.2019
(51) Int. Cl.: E06B 9/18

(54) **ROLLBEHANG MIT WICKELWELLE**
ROLLER SHUTTER WITH WINDING SHAFT
VOLET ROULANT POURVU D'ARBRE D'ENROULEMENT

(30) Priorität: 01.02.2018 DE 102018102290
(43) Veröffentlichungstag der Anmeldung: 07.08.2019
(73) Patentinhaber: Meissner GmbH Toranlagen, 77694 Kehl-Auenheim (DE)
(72) Erfinder: Meißner, Marc, 77694 Kehl-Auenheim (DE)
(74) Vertreter: Mertzlufft-Paufler, Cornelius

(56) Entgegenhaltungen:
- US-A- 2 830 660
- US-A- 6 041 847
- US-A1- 2012 090 793
- US-B1- 6 189 593

## Beschreibung

Die Erfindung betrifft einen Rollbehang mit einer Wickelwelle, auf die der Rollbehang aufwickelbar und von welcher der Rollbehang abrollbar ist, wobei der Rollbehang aus Behangsegmenten gebildet ist, die in Segmentreihen miteinander verbunden sind, welche in Längsrichtung der Wickelwelle orientiert sind, wobei die jeweils in einer Segmentreihe vorgesehenen Behangsegmente starr und die Behangsegmente einer jeden Segmentreihe mit den Behangsegmenten benachbarter Segmentreihen um eine in Längsrichtung der Wickelwelle orientierte Schwenkachse verschwenkbar miteinander verbunden sind, und wobei benachbarte Behangsegmente einer jeden Segmentreihe über wenigstens eine Steckverbindung miteinander verbunden sind.

Solche Rollbehänge sind regelmäßig in eine Rolltoranlage eingebaut und zum bedarfsweisen Öffnen und Verschließen einer Tiefgarageneinfahrt, einer Tür-, Tor- oder Fensteröffnung oder dergleichen Öffnung eines Bauwerks bestimmt. Solche Rollbehänge sind auf eine Wickelwelle aufwickelbar und von der Wickelwelle abrollbar ausgestaltet, welche Wickelwelle mit Hilfe eines Wellenantriebs wahlweise in die eine oder die andere Drehrichtung drehantreibbar ist. Die vorbekannten Rollbehänge sind meist aus Wellstäben hergestellt, wobei benachbarte Wellstäbe an den Wellenspitzen ihrer Wellenform mit Hilfe von schellenförmigen Verbindern gelenkig miteinander verbunden sind. Damit ein Durchgreifen durch die sich zwischen den Wellen benachbarter Wellstäbe bildenden rautenförmigen Öffnungen verhindert ist, können die Verbinder benachbarter Wellstäbe jeweils auch von einem geraden Stab durchzogen sein. Aufgrund der gelenkigen Verbindung der den Rollbehang bildenden Stäbe sind solche Rollbehänge auf die Wickelwelle aufrollbar und von der Wickelwelle wieder abrollbar ausgestaltet. Die Stäbe der auf dem Markt befindlichen Rollbehänge sind meist aus Metall hergestellt, weshalb ein solcher, aus Metallstäben hergestellter Rollbehang meist zwar eine hohe Stabilität und Einbruchsicherheit -, gleichzeitig aber auch ein hohes Gewicht aufweist. Das hohe Gewicht der auf dem Markt befindlichen Rollbehänge erfordert leistungsstarke und entsprechende große Wellenantriebe und begrenzt die maximalen Abmessungen solcher Rollbehänge und der von ihnen verschlossenen Gebäudeöffnungen, damit die Rollbehänge letztendlich nicht zu schwer werden.

Aus der US 6,189,593 B1 kennt man bereits eine Rolltoranlage, die als auf- und abrollbarer Sicherheitsverschluss für eine Türöffnung dient. Die vorbekannte Rolltoranlage weist einen Rollbehang der eingangs erwähnten Art mit einer Wickelwelle auf, auf die der Rollbehang aufwickelbar und von welcher der Rollbehang abrollbar ist. Dabei ist der Rollbehang der vorbekannten Rolltoranlage aus Behangsegmenten gebildet. Diese Behangsegmente weisen jeweils die Außenkontur eines liegenden H auf, wobei die horizontal orientierten Längsstege dieser H-Form rohrförmig ausgebildet sind. Diese Behangsegmente sind in Segmentreihen miteinander verbunden. Dazu sind in die rohrförmigen Längsstege der H-förmigen Behangsegmente Achsstummel eingeschoben, die mit ihren freien Stummelenden wechselweise in die Längsstege der benachbarten Behangsegmente einer darüber oder darunter vorgesehenen Segmentreihe vorstehen. Auf diese Weise sind die jeweils in einer Segmentreihe vorgesehenen Behangsegmente starr und die Behangsegmente benachbarter Segmentreihen um eine in Längsrichtung der Wickelwelle orientierte Schwenkachse verschwenkbar miteinander verbunden. Da die Längsstege eines jeden Behangsegmentes nur über den einen Quersteg dieser H-Form miteinander verbunden sind, weisen die einzelnen Behangsegmente eine vergleichsweise geringe Belastbarkeit und Schlagfestigkeit auf, insbesondere wenn die Behangsegmente des vorbekannten Rollbehangs als Kunststoffspritzgussteil ausgebildet sind.

Aus der US 2012/090793 A1 ist ein Rollbehang vorbekannt, der geschaffen wurde, um eine erhöhte Schlagfestigkeit aufzuweisen. Dieser vorbekannte Rollbehang ist aus Behangsegmenten gebildet, die plattenförmig ausgebildet sind und zwei flachseitige Hauptflächen, zwei gegenüberliegenden Längskanten und zwei gegenüberliegende Querkanten aufweisen. Im Bereich der Längskanten der Behangsegmente sind buchsenförmige Scharnierteile vorgesehen. Dabei sind die gleichmäßig voneinander beabstandeten Scharnierteile an der einen Längskante eines jeden Behangsegmentes derart versetzt zu den Scharnierteilen an der anderen Längskante des Behangsegmentes angeordnet, dass die Scharnierteile benachbarter Behangsegmente miteinander in Eingriff stehen. Um die Behangsegmente gegeneinander schwenkbar zu verbinden sind, sind in die Scharnierteile benachbarter Behangsegmente gemeinsame Scharnierstifte eingesetzt, welche die Schwenkachse zwischen den Behangsegmenten definieren. Die derart miteinander verbundenen Behangsegmente bilden einen nahezu lückenlosen Rollbehang, der jedoch durch die plattenförmige Ausgestaltung der Behangsegmente vergleichsweise schwer ist. Die Dimensionen eines derart schweren Rollbehanges sind jedoch eingeschränkt, damit der Rollbehang von einem kompakten, aber ausreichend starken Wellenantrieb überhaupt noch bewegt werden kann.

Aus der US 6,041,847 A ist ein Rollbehang vorbekannt, der im Wesentlichen aus durchsichtigen Kunststofffolien gefertigt ist, die den Passanten den Durchblick durch den Rollbehang weiterhin ermöglichen sollen, wenn dieser Rollbehang beispielsweise ein Schaufenster sichert und verschließt. Der vorbekannte Rollbehang ist dazu aus einer Mehrzahl von zwei verschiedenen, einander paarweise zugeordneten Bestandteilen gebildet, die jeweils ein Behangsegment bilden. Dabei ist ein erster Bestandteil eines jeden Behangsegmentes plattenförmig ausgebildet und weist an seiner einen Längskante eine angeformte rohrförmige Achsführung auf. Das zugeordnete zweite Bauteil eines jeden Behangsegmentes hat an seiner, dem ersten Bauteil abgewandten Längskante eines Achsführungs-Aufnahme in Form einer im Querschnitt geteilten Schleife, welche Achsführungs-Aufnahme, die Achsführung eines benachbarten Behangsegmentes in sich aufnimmt. Dabei werden die Behangsegmente durch Steckachsen miteinander verbunden, die durch die Achsführungen der Behangsegmente geführt sind. Da die Achsführungs-Aufnahmen am zweiten Bestandteil eines jeden Behangsegmentes nur einen schmalen Längsschlitz aufweisen, in welchem Längsschlitz die Achsführung eines benachbarten Behangsegmentes eingreift, ist die Beweglichkeit des vorbekannten Rollbehangs und seiner Bestandteile eingeschränkt.

Aus der US 2,830,660 A ist ein Rollbehang vorbekannt, dessen Behangsegmente jeweils rahmenförmig ausgebildet und aus einem Blechstreifen hergestellt sind. Dieser Blechstreifen, aus dem die Rahmenöffnung ausgespart ist, weist an seinen Längskanten hülsenartige Blechumformungen auf. Durch diese hülsenartigen Blechumformungen der in Reihen zueinander benachbarten Behangsegmente ist jeweils eine Achse durchführbar, die als Schwenkachse zwischen den Behangsegment-Reihen dient. Die Herstellung der als Blechformteile ausgebildeten Behangsegmente des aus US 2,830,660 A vorbekannten Rollbehangs ist vergleichsweise aufwändig.

Es besteht daher insbesondere die Aufgabe, einen Rollbehang der eingangs erwähnten Art zu schaffen, der im Vergleich zu seinen Abmessungen vergleichsweise leicht und dennoch ausreichend stabil hergestellt werden kann.

Die erfindungsgemäße Lösung dieser Aufgabe besteht bei dem Rollbehang der eingangs erwähnten Art insbesondere darin, dass zumindest eine Teilmenge der den Rollbehang bildenden Behangsegmente rahmenförmig ausgebildet ist, dass zumindest eine Teilmenge der den Rollbehang bildenden Behangsegmente aus Kunststoff hergestellt ist, und dass von den benachbarten Behangsegmenten einer jeden Segmentreihe das eine Behangsegment mindestens einen nach außen weisenden Verbindungszapfen der Steckverbindung aufweist, der in einer zugeordneten und nach innen weisenden Verbindungsöffnung dieser Steckverbindung im benachbarten Behangsegment gehalten ist.

Der erfindungsgemäße Rollbehang ist Bestandteil einer Rolltoranlage, die zum Öffnen oder Verschließen einer Tiefgarageneinfahrt, einer Tür-, Tor- oder Fensteröffnung oder dergleichen Öffnung eines Bauwerks dient. Dem Rollbehang ist eine Wickelwelle zugeordnet, die mit einem Wellenantrieb in Antriebsverbindung steht. Der Rollbehang ist auf die Wickelwelle aufwickelbar und von der Wickelwelle abrollbar ausgestaltet und aus einer Mehrzahl von Behangsegmenten gebildet, die in Segmentreihen miteinander verbunden sind. Die aus reihenweise miteinander verbundenen Behangsegmenten gebildeten Segmentreihen sind in Längsrichtung der Wickelwelle orientiert. Dabei sind die jeweils in einer Segmentreihe vorgesehenen Behangsegmente starr und die Behangsegmente einer jeden Segmentreihe mit den Behangsegmenten benachbarter Segmentreihen um eine in Längsrichtung der Wickelwelle orientierte Schwenkachse verschwenkbar miteinander verbunden. Da der erfindungsgemäße Rollbehang nicht aus massiven Stäben - , sondern im Wesentlichen aus flächigen Behangsegmenten gebildet ist, und da diese Behangsegmente aus jedem geeigneten Material hergestellt werden können, das ausreichend stabil und gleichzeitig vergleichsweise leicht ist, kann der erfindungsgemäße Rollbehang auch in größeren Abmessungen noch vergleichsweise leicht ausgeführt werden. Da der Rollbehang aus einer Mehrzahl flächiger Behangsegmente gebildet ist, lassen sich Schäden und Verformungen des Rollbehangs auch nachträglich noch durch Austausch einzelner verformter Behangsegmente in dem betroffenen Teilbereich des Rollbehangs ausbessern.

Auch bei dem erfindungsgemäßen Rollbehang sind die benachbarten Behangsegmente einer jeden Segmentreihe über wenigstens eine Steckverbindung miteinander verbunden. Erfindungsgemäß ist dazu vorgesehen, dass von den einander benachbarten Behangsegmenten einer jeden Segmentreihe das eine Behangsegment mindestens einen nach außen weisenden Verbindungszapfen der Steckverbindung aufweist, der in einer zugeordneten und nach innen weisenden Verbindungsöffnung dieser Steckverbindung im benachbarten Behangsegment gehalten ist.

Da benachbarte Behangsegmente einer jeden Segmentreihe über wenigstens eine Steckverbindung starr miteinander verbunden werden können, kann auf zusätzliche Verbinder zwischen den in einer Segmentreihe benachbarten Behangsegmenten verzichtet werden. Dadurch wird der mit der Herstellung des erfindungsgemäßen Rollbehangs verbundene Aufwand noch zusätzlich reduziert. Die zumindest eine, zwischen benachbarten Behangsegmenten vorgesehene Steckverbindung umfasst einen nach außen weisenden Verbindungszapfen, der in einer zugeordneten und nach innen weisenden Verbindungsöffnung dieser Steckverbindung im benachbarten Behangsegment gehalten ist.

Zumindest eine Teilmenge der den erfindungsgemäßen Rollbehang bildenden Behangsegmente sind rahmenförmig ausgebildet. Da die Behangsegmente rahmenförmig ausgebildet sind, zeichnet sich der Rollbehang noch zusätzlich durch ein geringes Gewicht aus und die rahmenförmigen Behangsegmente können auch im Bereich der Rahmenöffnungen ihrer Rahmenform sicht- und luftdurchlässig ausgestaltet werden.

Da die flächig ausgebildeten Behangsegmente des erfindungsgemäßen Rollbehangs jeweils für sich eine gewisse Eigenstabilität haben, ist es möglich, dass zumindest eine Teilmenge der den Rollbehang bildenden Behangsegmente aus Kunststoff hergestellt ist. Ein solcher Rollbehang, dessen Behangsegmente aus Kunststoff hergestellt sind, zeichnet sich durch ein geringes Gewicht und gleichzeitig auch durch eine hohe Stabilität aus; aufgrund des geringen Gewichts des erfindungsgemäßen Rollbehangs ist die Realisierung dieses Rollbehangs auch in größeren Abmessungen möglich und zum Auf-und Abrollen des Rollbehangs können auch wenige leistungsstarke, aber dafür wesentlich kleinere Wellenantriebe verwendet werden. Es versteht sich, dass der Rollbehang insbesondere an seinen in Führungsschienen geführten Behang-Längsseiten zusätzlich auch Behangsegmente aufweisen kann, die von einer rahmenförmigen Formgebung abweichen.

Damit die aus benachbarten Behangsegmenten gebildeten Segmentreihen in sich stabil und starr ausgebildet sind, ist es vorteilhaft, wenn wenigstens eine zwischen benachbarten Behangsegmenten vorgesehene Steckverbindung eine Verbindungsöffnung mit unrundem Öffnungsquerschnitt hat, in der ein formangepasster unrunder Vebindungszapfen gehalten ist.

Das Auf- und Abrollen der in den Segmentreihen angeordneten Behangsegmente wird wesentlich erleichtert, wenn diese Behangsegmente an ihren Flachseiten eine gebogene und vorzugsweise an den Wellenumfang der Wickelwelle angenäherte Formgebung aufweisen. Die Behangsegmente weisen somit in dem quer zur Längsrichtung der Wickelwelle orientierten Querschnitt eine gebogene Formgebung auf, die an den ebenfalls gebogenen Wellenumfang der Wickelwelle zumindest angenähert ist.

Vorteilhaft kann es sein, wenn zumindest eine Teilmenge der den Rollbehang bildenden Behangsegmente aus faserverstärktem Kunststoff hergestellt ist.

Die Herstellung und Montage des erfindungsgemäßen Rollbehangs wird noch zusätzlich erleichtert, wenn zumindest eine Teilmenge der den Rollbehang bildenden Behangsegmente gleichartig ausgebildet ist.

Eine weiterbildende Ausführungsform gemäß der Erfindung sieht vor, dass der Verbindungszapfen einer jeden Steckverbindung in der zugeordneten Verbindungsöffnung lösbar oder unlösbar verrastbar ist. Ist der Verbindungszapfen in der zugeordneten Verbindungsöffnung der betreffenden Steckverbindung unlösbar verrastet, wird die hohe Stabilität dieser Steckverbindung dauerhaft begünstigt. Ist der Verbindungszapfen einer jeden Steckverbindung demgegenüber in der zugeordneten Verbindungsöffnung dieser Steckverbindung lösbar verrastet, lassen sich die im Falle einer Beschädigung des Rollbehangs betroffenen Behangsegmente besonders einfach austauschen.

Um wiederum die einzelnen Segmentreihen des erfindungsgemäßen Rollbehangs gelenkig miteinander zu verbinden, sieht eine vorteilhafte Ausführungsform gemäß der Erfindung vor, dass an benachbarten Behangsegmenten einer jeden Segmentreihe paarweise einander zugeordnete und in Längsrichtung der Wickelwelle orientierte Achsstummel vorstehen, und dass die die Schwenkachse zwischen benachbarten Segmentreihen bildenden Achsstummel-Paare jeweils in Achsstummel-Öffnungen an einem Achsstummel-Gegenstück drehbar gelagert sind, welche Achsstummel-Gegenstücke an den Behangsegment der jeweils benachbarten Segmentreihe vorstehen. Dabei bildet sich an den Achsstummel-Paaren der jeweils eine Segmentreihe bildenden Behangsegmente eine Schwenkachse aus, um welche diese Segmentreihe und jeweils die dazu benachbarte Segmentreihe, die an ihren Behangsegmenten ihrerseits die erforderlichen Achsstummel-Gegenstücke hat, derart verschwenkbar sind, dass sich der aus diesen Segmentreihen gebildete Rollbehang auf-und abrollen lässt.

Die Herstellung des erfindungsgemäßen Rollbehangs wird vereinfacht und die Montage dieses Rollbehangs wird erleichtert, wenn jedes Achsstummel-Gegenstück zumindest zweiteilig ausgebildet und ein erstes Kupplungsstück sowie ein zweites Kupplungsstück aufweist, die jeweils einen Öffnungsabschnitt der einem Achsstummel-Paar zugeordneten Achsstummel-Öffnungen tragen, und das die Kupplungsstücke eines jeden Achsstummel-Gegenstücks an zumindest einer ihrer gegenüberliegenden Seiten miteinander verbindbar und vorzugsweise miteinander verrastbar sind. Durch bloßes Verrasten der an einem Achsstummel-Gegenstück vorgesehenen Kupplungsstücke können die Achsstummel-Öffnungen gebildet werden, in denen die die Schwenkachse zwischen benachbarten Segmentreihen bildenden Achsstummel drehbar gelagert sind.

Dabei sieht eine besonders einfache und leicht montierbare Ausführung gemäß der Erfindung vor, dass die Kupplungsstücke eines jeden Achsstummel-Gegenstücks an einer ihrer gegenüberliegenden Seiten vorzugsweise über ein Filmscharnier schwenkbar miteinander verbunden sind. Somit können diese Kupplungsstücke eines jeden Achsstummel-Gegenstücks an dem zwischen ihnen vorgesehenen Filmscharnier derart verschwenkt werden, dass diese Kupplungsstücke an ihren dem Filmscharnier abgewandten Kupplungsstück-Enden miteinander verbindbar und vorzugsweise miteinander verrastbar sind.

Eine vorteilhafte Ausführungsform der Erfindung sieht vor, dass zumindest eine Teilmenge der den Rollbehang bildenden Behangsegmente im Bereich einer in Längsrichtung der Wickelwelle orientierten Längsseite des Behangsegments das Achsstummel-Gegenstück und an der einen Schmalseite der beidseits vorgesehenen Schmalseiten dieses Behangsegmentes den Verbindungszapfen und an der demgegenüber gegenüberliegenden Schmalseite des Behangsegments die Verbindungsöffnung der Steckverbindungen aufweist. Dabei können an den Schmalseiten oder an der dem Achsstummel-Gegenstück abgewandten Längsseite dieser Behangsegmente beidseits auch die Achsstummel vorgesehen sein, die mit den Achsstummel-Gegenstücken der benachbarten Segmentreihe zusammenwirken sollen.

Vorteilhaft ist es, wenn zumindest eine Teilmenge der Behangsegmente an ihren Schmalseiten vorzugsweise in einem an die dem Achsstummel-Gegenstück gegenüberliegenden Längsseite angenäherten Teilbereich jeweils einen der Achsstummel aufweist.

Eine bevorzugte Weiterbildung gemäß der Erfindung sieht vor, dass die Behangsegmente benachbarter Segmentreihen jeweils über ein gemeinsames Achselement miteinander verbunden sind. Werden die Behangsegmente benachbarter Segmentreihen über ein gemeinsames Achselement miteinander verbunden, können die konstruktiv vergleichsweise einfachen Behangsegmente mit reduziertem Aufwand hergestellt werden.

Eine einfache und bevorzugte Ausführungsform gemäß der Erfindung sieht vor, dass die gemeinsamen Achselemente durch Achsführungen geführt sind, die an die einander zugewandten Längsseiten der Behangsegmente benachbarter Segmentreihen angeformt sind.

Dabei kann es zweckmäßig sein, wenn die Behangsegmente benachbarter Segmentreihen an ihren Längsseiten komplementäre Achsführungen haben, derart, dass wenigstens ein an der einen Längsseite eines jeden dieser Behangsegmente vorgesehene Achsführung in eine Aussparung zwischen zwei Achsführungen an zumindest einem Behangsegment der benachbarten Segmentreihe derart angeordnet ist, dass diese Achsführungen miteinander fluchten. Durch die miteinander fluchtenden Achsführungen kann anschließend ein gemeinsames und vorzugsweise stabförmig ausgebildetes Achselement eingeschoben werden. Um einen Rollbehang zu schaffen, dessen reihenweise miteinander verbundenen Behangsegmente und dessen aus den Behangsegmenten gebildeten Segmentreihen in allenfalls geringem Abstand zueinander verbunden sind, ist es vorteilhaft, wenn die über ein gemeinsames Achsenelement verbundenen Behangsegmente an ihrer ersten Längsseite voneinander beabstandete erste Achsführungen und an ihrer gegenüberliegenden zweiten Längsseite wenigstens eine zweite Achsführung tragen, und wenn im Abstand der ersten Achsführungen eine Aussparung gebildet ist, in welche Aussparung die wenigstens eine zweite Achsführung eines gegenüberliegenden, vorzugsweise bau- oder formgleiches Behangsegmentes der benachbarten Segmentreihe derart eingreift, dass die erste Achsführungen der in der einen Segmentreihe vorgesehenen Behangsegmente mit den zweiten Achsführungen der gegenüberliegenden Behangsegmente der benachbarten Segmentreihe fluchten.

Die zueinander benachbarten Behangsegmente können mosaikartig ineinandergreifend zu einem flächigen Rollbehang zusammengesetzt werden, wenn die ersten Achsführungen eines jeden dieser Behangsegmente im Vergleich zu der wenigstens einer zweiten Achsführung jeweils die halbe Längserstreckung in Längsrichtung des Achselementes aufweisen.

Um ein Kippen der in einer Segmentreihe aneinander anliegenden Behangsegmente zu vermeiden, ist es vorteilhaft, wenn an der einen Querseite eines jeden dieser Behangsegmente wenigstens ein nach außen weisender Verbindungszapfen vorsteht und wenn der wenigstens eine Verbindungszapfen mit Abstand von den Ecken zwischen dieser Querseite und den Längsseiten dieses Behangsegmentes angeordnet ist. Die durch die Achsführungen der Behangsegmente eingeschobenen Achselemente können beispielsweise als Metallstäbe ausgebildet sein. Um jedoch das Gewicht des Rollbehangs auch in diesem Bereich möglichst gering zu halten, ist es vorteilhaft, wenn zumindest eine Teilmenge der Achselemente eines Rollbehangs aus gegebenenfalls faserverstärktem Kunststoff hergestellt sind.

Die reihenweise miteinander verbundenen Behangsegmente des erfindungsgemäßen Rollbehangs können in geringstmöglichem Abstand aneinander anliegen, wenn zumindest eine Teilmenge der Behangsegmente einen rechteckigen Außenumriss in Draufsicht haben.

Um ein Durchgreifen zwischen den in einer Reihe aneinander angrenzenden Behangsegmenten zu verhindern, ist es vorteilhaft, wenn die Querseiten der in einer Segmentreihe angeordneten Behangsegmente jeweils vorzugsweise abstandslos aneinander anliegen.

Auch die Behangsegmente des erfindungsgemäßen Rollbehangs lassen sich mit einem geringen Gewicht und einem reduzierten Materialaufwand herstellen, wenn die rahmenförmig ausgebildeten Behangsegmente wenigstens eine Rahmenöffnung umgrenzen.

Dabei wird eine Ausführung bevorzugt, bei der die Rahmenöffnung dieser Behangsegmente sechseckig und/oder rautenförmig ausgebildet ist.

Weiterbildungen gemäß der Erfindung ergeben sich aus der nachfolgenden Beschreibung bevorzugter Ausführungsbeispiele in Verbindung mit den Ansprüchen sowie der Zeichnungen.

Nachstehend wird die Erfindung anhand bevorzugter Ausführungsbeispiele noch näher erläutert.

Es zeigt:
- Fig. 1: einen Rollbehang, der aus Behangsegmenten gebildet ist, von denen die jeweils in einer Segmentreihe vorgesehenen Behangsegmente starr und die Behangsegmente einer jeden Segmentreihe mit den Behangsegmenten benachbarter Segmentreihen um eine Schwenkachse verschwenkbar miteinander verbunden sind,
- Fig. 2: den auf eine Wickelwelle aufgerollten Rollbehang aus Figur 1 in einer perspektivischen Seitenansicht,
- Fig. 3: den Rollbehang aus den Figuren 1 und 2 in einer Seitenansicht,
- Fig. 4: eines der Behangsegmente, aus denen der in den Figuren 1 bis 3 gezeigte Rollbehang montiert ist,
- Fig. 5: das Behangsegment aus Figur 4 in einem Längsschnitt durch eine an der einen Schmalseite des Behangsegments angeordnete Verbindungsöffnung, wobei dieser Längsschnitt durch die Schnittebene B-B in Figur 4 geführt ist,
- Fig. 6: das Behangsegment aus Figur 4 in einer längsgeschnittenen Detailansicht durch ein Achsstummel-Gegenstück, welches Achsstummel-Gegenstück an einer der Längsseiten des Behangsegments angeordnet und hier in der Offenposition seines ersten und zweiten Kupplungsstückes gezeigt ist und wobei der Längsschnitt durch die Schnittebene C-C in Figur 4 gelegt ist,
- Fig. 7: das Behangsegment aus Figur 4 in einer längsgeschnittenen Detailansicht im Bereich eines Verbindungszapfens, welcher Verbindungszapfen auf der in der Figur 5 gezeigten Verbindungsöffnung abgewandten Schmalseite angeordnet ist, wobei der in Figur 7 gezeigte Längsschnitt durch Schnittebene A-A in Figur 4 gelegt ist,
- Fig. 8: zwei in einer Segmentreihe zueinander benachbart angeordnete und gemäß Figur 4 ausgebildete Behangsegmente in einer auseinandergezogenen perspektivischen Darstellung,
- Fig. 9: die nun miteinander verbundenen Behangsegmente aus Figur 8,
- Fig. 10: eine der den Rollbehang gemäß Figur 1 bildenden und aus reihenweise starr miteinander verbundenen Behangsegmenten gebildete Segmentreihe in einer perspektivischen Darstellung,
- Fig. 11: eine, in einer Vorderansicht gezeigte weitere Ausführung eines Rollbehangs, der aus reihenweise miteinander verbundenen Behangsegmenten montiert ist, wobei die durch die Behangsegmente gebildeten Segmentreihen um eine gemeinsame Schwenkachse zueinander verschwenkt werden können,
- Fig. 12: den Rollbehang aus Figur 11 in einer Draufsicht auf die in Gebrauchsstellung vorzugsweise obenliegende Segmentreihe der Behangsegmente,
- Fig. 13: den Rollbehang aus Figur 11 und 12 in einer auf den Kopf gestellten perspektivischen Ansicht auf die in Gebrauchsstellung nach außen gewandte Flachseite dieses Rollbehangs,
- Fig. 14: den Rollbehang aus den Figuren 11 bis 13 in einer auf den Kopf gestellten perspektivischen Ansicht auf die in Gebrauchsstellung dem Rauminneren zugewandte Flachseite dieses Rollbehangs,
- Fig. 15: den Rollbehang aus den Figuren 11 bis 14 in einer Seitenansicht auf eine der Schmalseiten des Rollbehangs,
- Fig. 16: eines der Behangsegmente des in den Figuren 11 bis 15 gezeigten Rollbehangs in einer perspektivischen Vorderansicht,
- Fig. 17: das Behangsegment aus Figur 16 in einer perspektivischen Rückansicht,
- Fig. 18: das Behangsegment aus Figur 16 und 17 in einer Seitenansicht auf eine seiner Querseiten,
- Fig. 19: das Behangsegment aus den Figuren 16 bis 18 in einer Vorderansicht, und
- Fig. 20: das Behangsegment aus den Figuren 16 bis 19 in einer Draufsicht auf seine, in Gebrauchsstellung vorzugsweise obenliegende Längsseite.

In den Figuren 1 bis 3 und den Figuren 13 bis 15 sind verschiedene Ausführungen 1, 20 eines Rollbehangs in unterschiedlichen Ansichten dargestellt. Die Rollbehänge 1, 20 sind Bestandteil einer Rolltoranlage, die zum Öffnen oder Verschließen einer Tiefgarageneinfahrt, einer Tür-, Tor- oder Fensteröffnung oder dergleichen Öffnung eines Bauwerks dient. Wie in den Figur 2 und 3 beispielhaft gezeigt ist, sind den Rollbehängen 1, 20 jeweils eine Wickelwelle 2 zugeordnet, die mit einem manuellen oder elektrischen Wellenantrieb in Antriebsverbindung steht. Um die Wickelwelle 2 möglichst stabil auszugestalten, weist die in Figur 2 und 3 dargestellte Wickelwelle 2 einen unrunden und insbesondere einen achteckigen Wellenquerschnitt auf.

Wie in den Figuren 2 und 3 ebenfalls beispielhaft gezeigt ist, sind die Rollbehänge 1, 20 auf die Wickelwelle 2 aufwickelbar und von der Wickelwelle 2 abrollbar ausgestaltet. Die Rollbehänge 1, 20 sind aus einer Mehrzahl von Behangsegmenten 3; 21 gebildet, von denen zumindest die hier dargestellte Teilmenge von Behangsegmenten 3; 21 gleichartig beziehungsweise formidentisch ausgestaltet sind. Die Behangsegmente 3; 21 der in den Figuren 1 bis 3 und den Figuren 11 bis 15 gezeigten Rollbehänge 1, 20 sind in Segmentreihen 4 miteinander verbunden. Die Segmentreihen 4 sind in Längsrichtung der Wickelwelle 2 orientiert. Dabei sind die jeweils in einer Segmentreihe 4 vorgesehenen Behangsegmente 3; 21 starr und die Behangsegmente 3; 21 einer jeden Segmentreihe 4 mit den Behangsegmenten 3; 21 benachbarter Segmentreihen 4 um eine in Längsrichtung der Wickelwelle 2 orientierte Schwenkachse verschwenkbar miteinander verbunden.

Da die hier dargestellten Rollbehänge 1, 20 nicht aus massiven Stäben, sondern im Wesentlichen aus den flächig ausgebildeten Behangsegmenten 3; 21 gebildet sind, und da diese Behangsegmente 3; 21 aus jedem geeigneten Material hergestellt werden können, das ausreichend stabil und gleichzeitig vorzugsweise leicht ist, können die Rollbehänge 1, 20 auch in größeren Abmessungen noch vergleichsweise leicht ausgeführt werden. Da die Rollbehänge 1, 20 aus einer Mehrzahl flächiger Behangsegmente 3; 21 gebildet sind, lassen sich Schäden und Verformungen der Rollbehänge 1, 20 auch nachträglich noch durch Austausch einzelner verformter Behangsegmente 3; 21 im Rollbehang 1 oder 20 austauschen. Die benachbarten Behangsegmente 3; 21 einer jeden Segmentreihe 4 sind jeweils über wenigstens eine Steckverbindung 5 miteinander verbunden. Dazu weist jeweils das eine von zwei benachbarten Behangsegmenten 3; 21 mindestens einen nach außen weisenden Verbindungszapfen 6; 26 auf, der in einer zugeordneten und nach innen weisenden Verbindungsöffnung 7; 27 dieser Steckverbindung 5 im benachbarten Behangsegment 3; 21 der jeweiligen Segmentreihe 4 gehalten ist. Wie aus einer zusammenschauenden Betrachtung der Figuren 4, 5 und 7 sowie der Figuren 11 bis 20 deutlich wird, greift der Verbindungszapfen 6; 26 einer jeden Steckverbindung 5 in die zugeordnete Verbindungsöffnung 7; 27 dieser Steckverbindung 5 ein.

Wie aus den Seitenansichten in Figur 3 sowie in den Figuren 13 bis 15 deutlich wird, weisen die Behangsegmente 3; 21 an ihren Flachseiten eine an den Wellenumfang der Wickelwelle 2 angenäherte gebogene Querschnittsform auf. Durch diese gebogene Querschnittsform wird ein platzsparendes Aufrollen des Rollbehangs 1, 20 auf der Wickelwelle 2 begünstigt. Weisen die Behangsegmente 3; 21 der Rollbehänge 1, 20 in Gebrauchsstellung mit ihrer konvex gebogenen Flachseite nach außen, vermag der Rollbehang 1, 20 an dieser, durch die gebogenen Flachseiten der Behangsegmente 3; 21 gebildeten Außenseite auch größeren Druckkräften Stand zu halten. Zumindest die hier dargestellte Teilmenge der die Rollbehänge 1, 20 bildenden Behangsegmente 3; 21 ist rahmenförmig ausgebildet. Die Behangsegmente 3; 21 der hier dargestellten Rollbehänge 1, 20 sind aus Kunststoff und insbesondere aus faserverstärktem Kunststoff hergestellt. Um die Behangsegmente auch im Bereich der Rahmenöffnungen ihrer Rahmenform sicht-und luftdurchlässig ausgestalten zu können, kann zumindest eine Teilmenge der den Rollbehang bildenden Behangsegmente 3 auch eine brillenförmige Außenkontur aufweisen.

Damit die jeweils eine Segmentreihe 4 bildenden Behangsegmente 3; 21 des in den Figuren 1 bis 3 gezeigten Rollbehangs 1 über die zwischen ihnen vorgesehenen Steckverbindungen 5 starr miteinander verbunden werden können, weist die zwischen den benachbarten Behangsegmenten 3 des Rollbehangs 1 vorgesehene Steckverbindung 5 jeweils eine Verbindungsöffnung 7 mit unrundem lichten Öffnungsquerschnitt auf, in der der formangepasste unrunde Verbindungszapfen 6 gehalten ist.

Aus einer zusammenschauenden Betrachtung der Figuren 1, 2, 4, 6 und 8 bis 10 wird deutlich, dass an benachbarten Behangsegmenten 3 einer jeden Segmentreihe 4 des Rollbehangs 1 paarweise einander zugeordnete und in Längsrichtung der Wickelwelle 2 orientierte Achsstummel 9 vorstehen. Dabei sind die die Schwenkachse zwischen benachbarten Segmentreihen 4 bildenden Achsstummel-Paare jeweils in Achsstummel-Öffnungen 10 an einem Achsstummel-Gegenstück 11 drehbar gelagert, welche Achsstummel-Gegenstücke 11 an den Behangsegmenten 3 der jeweils benachbarten Segmentreihe 4 vorstehen. Diese Achsstummel-Gegenstücke 11 können mit dem ihnen zugeordneten Behangsegment 3 starr und vorzugsweise einstückig verbunden sein. Um jedoch eine besonders gute Auf- und Abrollbarkeit des Rollbehangs 1 sicherzustellen, wird das in den Figuren 4 und 6 näher dargestellte Ausführungsbeispiel bevorzugt, bei welchem das entsprechende Achsstummel-Gegenstück 11 an dem ihm zugeordneten Behangsegment 3 um eine Drehachse 12 gehalten ist, welche Drehachse 12 an dem betreffenden Behangsegment 3 vorgesehen ist.

Aus einem Vergleich der Figuren 4 und 6 wird deutlich, dass jedes Achsstummel-Gegenstück 11 zumindest zweiteilig ausgebildet ist und ein erstes Kupplungsstück 13 sowie ein zweites Kupplungsstück 14 aufweist, die jeweils einen Öffnungsabschnitt 15, 16 der einem Achsstummel-Paar zugeordneten Achsstummel-Öffnungen 10 tragen. Die Kupplungsstücke 13, 14 sind an dem einen Paar ihrer gegenüberliegenden Kupplungsstück-Enden über ein Filmscharnier 19 schwenkbar miteinander verbunden und können an dem anderen Paar der einander gegenüberliegenden Kupplungsstück-Enden miteinander verbunden und vorzugsweise miteinander verrastet werden. Dazu ist an einem der gegenüberliegenden Kupplungsstück-Enden ein Rastzapfen 17 vorgesehen, der in einer Rastöffnung 18 des Achsstummel-Gegenstücks 11 verrastend eingreift.

Die Behangsegmente 3 des Rollbehangs 1 weisen eine rahmen-oder brillenförmige Außenkontur auf. Zumindest die hier dargestellte Teilmenge der Behangsegmente 3 hat im Bereich einer in Längsrichtung der Wickelwelle 2 orientierten Längsseite eines jeden dieser Behangsegmente 3 das Achsstummel-Gegenstück 11 und an der einen Schmalseite der beidseits vorgesehenen Schmalseiten dieses Behangsegmentes 3 den Verbindungszapfen 6 und an der gegenüberliegenden Schmalseite dieses Behangsegmentes 3 die Verbindungsöffnung 7.

Wie aus der Seitenansicht in Figur 3 deutlich wird, weisen die Behangsegmente 3 an ihren Flachseiten eine an den Wellenumfang der Wickelwelle 2 angenäherte gebogene Querschnittsform auf. Durch diese gebogene Querschnittsform wird ein platzsparendes Aufrollen des Rollbehangs 1 auf der Wickelwelle 2 begünstigt.

Zumindest die hier dargestellte Teilmenge der den Rollbehang 1 bildenden Behangsegmente 3 ist rahmenförmig ausgebildet und weist eine brillenförmige Außenkontur auf. Die hier dargestellten Behangsegmente 3, 21 der Rollbehänge 1, 20 sind aus Kunststoff und insbesondere aus faserverstärktem Kunststoff hergestellt.

Zumindest die hier dargestellte Teilmenge der Behangsegmente 3 weist im Bereich einer in Längsrichtung der Wickelwelle 2 orientierten Längsseite eines jeden dieser Behangsegmente 3 das Achsstummel-Gegenstück 11 sowie an der einen Schmalseite der beidseits vorgesehenen Schmalseiten dieses Behangsegments 3 den Verbindungszapfen 6 und an der gegenüberliegenden Schmalseite dieses Behangsegmentes 3 die Verbindungsöffnung 7 der Steckverbindungen 5 auf. Auf der dem Achsstummel-Gegenstück 11 gegenüberliegenden Seite und insbesondere an den Schmalseiten eines jeden dieser Behangsegmente 3 ist in einem an die dem Achsstummel-Gegenstück 11 gegenüberliegenden Längsseite angenäherten Teilbereich jeweils einer der Achsstummel 9 vorgesehen.

Während die Behangsegmente 3 des in den Figuren 1 bis 3 gezeigten Rollbehangs 1 so ausgebildet sind, dass ihre angeformten Achsstummel-Paare die Schwenkachsen zwischen benachbarten Segmentreihen 4 bilden, sind bei dem in den Figuren 11 bis 15 gezeigten Rollbehang 20 die Behangsegmente 21 benachbarter Segmentreihen 4 jeweils über ein gemeinsames Achselement 22 verbunden, das sich vorzugsweise über die gesamte Breite des Rollbehangs 20 erstreckt. Diese, benachbarte Segmentreihen 4 miteinander verbindenden Achselemente 22 sind stangenförmig ausgebildet. Die Achselemente 22 des in den Figuren 11 bis 15 gezeigten Rollbehangs sind in Achsführungen 23, 24 geführt, die an den aneinander zugewandten Längsseiten der Behangsegmente 21 benachbarter Segmentreihen 4 des Rollbehangs 20 angeformt sind.

Um zumindest eine Teilmenge der den Rollbehang 20 bildenden Behangsegmente 21 gleichartig und insbesondere formgleich ausbilden zu können, haben die Behangsegmente 21 benachbarter Segmentreihen 4 an ihren Längsseiten komplementäre Achsführungen 23, 24, derart, dass wenigstens eine, an der einen Längsseite eines jeden dieser Behangsegmente 21 vorgesehenen Achsführung 23, 24 in eine Aussparung 25 zwischen zwei Achsführungen 23 an zumindest einem Behangsegment 21 der benachbarten Segmentreihe 4 derart eingreift, dass diese Achsführungen 23, 24 miteinander fluchten. Durch die miteinander fluchtenden Achsführungen kann anschließend das die benachbarten Segmentreihen 4 gelenkig miteinander verbindende und als Schwenkachse zwischen diesen Segmentreihen 4 dienende Achselement 22 eingeschoben werden.

Aus einem Vergleich der Figuren 11 bis 15 einerseits und der Figuren 16 bis 20 andererseits ist erkennbar, dass die über ein gemeinsames Achselement 22 verbundenen Behangsegment 21 an ihrer ersten Längsseite voneinander beabstandete erste Achsführungen 23 und an ihrer gegenüberliegenden zweiten Längsseite wenigstens eine zweite Achsführung 24 tragen, und das im Abstand der ersten Achsführungen 23 eine Aussparung 25 gebildet ist, in welche Aussparung 25 die wenigstens eine zweite Achsführung 24 eines gegenüberliegenden Behangsegmentes 21 der benachbarten Segmentreihe 4 derart eingreift, dass die ersten Achsführungen 23 der in der einen Segmentreihe 4 vorgesehenen Behangsegmente 21 mit den zweiten Achsführungen 24 der gegenüberliegenden Behangsegmente 21 der benachbarten Segmentreihe 4 fluchten.

Damit die Achsführungen 23, 24 der den Rollbehang 20 bildenden Behangsegmente 21 derart ineinandergreifen, dass sich der flächige Rollbehang formt, weisen die ersten Achsführungen 23 eines jeden dieser Behangsegmente 21 im Vergleich zu dessen wenigstens einer zweiten Achsführung 24 jeweils die halbe Längserstreckung in Längsrichtung des Achselements 22 auf.

Aus einem Vergleich der Figuren 16 bis 20 wird deutlich, dass an der einen Querseite eines jeden dieser Behangsegmente 21 wenigstens ein nach außen weisender Verbindungszapfen 26 vorsteht, der mit Abstand von den Ecken zwischen dieser Querseite und den Längsseiten dieses Behangsegmentes 21 angeordnet ist. Der an das Behangsegment 21 seitlich angeformte und in die Verbindungsöffnung 27 am anliegenden Behangsegment 21 eingreifende Verbindungszapfen 26 wirkt mit den jeweils eine Schwenkachse bildenden Achselementen 22 des Rollbehangs 20 derart zusammen, dass die Segmentreihen 4 des Rollbehangs 20 um die die Schwenkachse bildenden Achselemente 22 verformbar sind, ohne dass die in einer Segmentreihe 4 aneinander anliegenden Behangsegmente 21 sich zueinander verschwenken können.

Die als Steckachse ausgebildeten Achselemente 22 des Rollbehangs 20 können aus Metall oder einem anderen geeigneten Wertstoff hergestellt werden. Um den Rollbehang 20 mit einem möglichst geringen Gewicht auszugestalten, sieht eine bevorzugte Ausführungsform jedoch vor, dass diese Achselemente 22 aus Kunststoff und insbesondere aus faserverstärktem Kunststoff hergestellt sind. Während die Achsführungen 23, 24 jeweils eine vorzugsweise kreisrunde Führungsöffnung haben, wird der Außenumfang eines jeden Achselementes 22 durch einen runden Hüllkreis umgrenzt.

Aus einem Vergleich der Figuren 16, 17 und 19 ist erkennbar, dass die den Rollbehang 20 bildenden Behangsegmente 21 jeweils einen rechteckigen Außenumriss in Draufsicht haben. Dabei liegen die Querseiten der in einer Segmentreihe angeordneten Behangsegmente 21 jeweils abstandslos aneinander an, wobei als abstandlos hier auch ein Abstand zwischen den Behangsegmenten 21 gemeint ist, in den eine Person mit den Fingern nicht eingreifen kann.

Die rahmenförmig ausgebildeten Behangsegmente 21 des in den Figuren 11 bis 15 gezeigten Rollbehangs 20 umgrenzen eine Rahmenöffnung, die sechseckig und nahezu rautenförmig ausgebildet ist. Durch diese Rahmenöffnung und deren sechseckige Formgebung lassen sich die Behangsegmente 21 mit einem reduzierten Gewicht und Materialaufwand herstellen, ohne dass dadurch die Stabilität der Behangsegmente 21 beeinträchtigt würde.

Die in vertikaler Richtung orientierten Längsseiten der Rollbehänge 1, 20 werden in hier nicht weiter dargestellten Schiebeführungen geführt, welche Schiebeführungen dazu jeweils eine Führungsnut tragen. Um den Rollbehang bei Bedarf auch in unterschiedlichen Breiten herstellen zu können, kann zumindest eine Teilmenge der in die Schiebeführungen eingreifenden Behangsegmente eine reduzierte Breite aufweisen. Dabei ist es in einem modular aufgebauten Rollbehang-System möglich, in verschiedenen Rastermaßen ausgeführte Behangsegmente bereitzustellen, die an den vertikal orientierten Längsseiten des Rollbehangs montiert werden können.

### Bezugszeichenliste

- 1: Rollbehang (gemäß den Figuren 1 bis 3)
- 2: Wickelwelle
- 3: Behangsegment (des Rollbehangs 1)
- 4: Segmentreihe
- 5: Steckverbindung
- 6: Verbindungszapfen der Steckverbindung 5 am Behangsegment 3
- 7: Verbindungsöffnung
- 8: Rastvorsprung
- 9: Achsstummel
- 10: Achsstummel-Öffnung
- 11: Achsstummel-Gegenstück
- 12: Drehachse
- 13: erstes Kupplungsstück
- 14: zweites Kupplungsstück
- 15: Öffnungsabschnitt
- 16: Öffnungsabschnitt
- 17: Rastzapfen
- 18: Rastöffnung
- 19: Filmscharnier
- 20: Rollbehang (gemäß den Figuren 11 bis 15)
- 21: Behangsegment (des Rollbehangs 20)
- 22: Achselement
- 23: erste Achsführung
- 24: zweite Achsführung
- 25: Aussparung
- 26: Verbindungszapfen der Steckverbindung 5 am Behangsegment 21
- 27: Verbindungsöffnung

## Patentansprüche

1. Rollbehang (1, 20) mit einer Wickelwelle (2), auf die der Rollbehang (1, 20) aufwickelbar und von welcher der Rollbehang (1, 20) abrollbar ist, wobei der Rollbehang (1, 20) aus Behangsegmenten (3; 21) gebildet ist, die in Segmentreihen (4) miteinander verbunden sind, welche (4) in Längsrichtung der Wickelwelle (2) orientiert sind, wobei die jeweils in einer Segmentreihe (4) vorgesehenen Behangsegmente (3; 21) starr und die Behangsegmente (3; 21) einer jeden Segmentreihe (4) mit den Behangsegmenten (3; 21) benachbarter Segmentreihen (4) um eine in Längsrichtung der Wickelwelle (2) orientierte Schwenkachse verschwenkbar miteinander verbunden sind, und wobei benachbarte Behangsegmente (3; 21) einer jeden Segmentreihe (4) über wenigstens eine Steckverbindung (5) miteinander verbunden sind, **dadurch gekennzeichnet, dass** zumindest eine Teilmenge der den Rollbehang (1, 20) bildenden Behangsegmente (3; 21) rahmenförmig ausgebildet ist , dass zumindest eine Teilmenge der den Rollbehang (1, 20) bildenden Behangsegmente (3; 21) aus Kunststoff hergestellt ist und dass von den benachbarten Behangsegmenten (3; 21) einer jeden Segmentreihe (4) das eine Behangsegment (3; 21) mindestens einen nach außen weisenden Verbindungszapfen (6; 26) der Steckverbindung (5) aufweist, der in einer zugeordneten und nach innen weisenden Verbindungsöffnung (7;27) dieser Steckverbindung (5) im benachbarten Behangsegment (3; 21) gehalten ist.

2. Rollbehang nach Anspruch 1, **dadurch gekennzeichnet, dass** der Verbindungszapfen (6; 26) einer jeden Steckverbindung (5) in der zugeordneten Verbindungsöffnung (7; 27) lösbar oder unlösbar verrastbar ist.

3. Rollbehang nach Anspruch 1 oder 2, **dadurch gekennzeichnet, dass** die Behangsegmente (3; 21) an ihren Flachseiten eine, vorzugsweise an den Wellenumfang der Wickelwelle (2) angenäherte, gebogene Formgebung aufweisen.

4. Rollbehang nach einem der Ansprüche 1 bis 3, **dadurch gekennzeichnet, dass** zumindest eine Teilmenge der den Rollbehang (1, 20) bildenden Behangsegmente (3; 21) aus faserverstärktem Kunststoff hergestellt ist.

5. Rollbehang nach einem der Ansprüche 1 bis 4, **dadurch gekennzeichnet, dass** zumindest eine Teilmenge der den Rollbehang (1, 20) bildenden Behangsegemente (3) gleichartig ausgebildet ist.

6. Rollbehang nach einem der Ansprüche 1 bis 5, **dadurch gekennzeichnet, dass** wenigstens eine zwischen benachbarten Behangsegmenten (3) vorgesehene Steckverbindung (5) eine Verbindungsöffnung (7) mit unrundem Öffnungsquerschnitt hat, in der (7) ein formangepasster unrunder Verbindungszapfen (6) gehalten ist.

7. Rollbehang nach einem der Ansprüche 1 bis 6, **dadurch gekennzeichnet, dass** an benachbarten Behangsegmenten (3) einer jeden Segmentreihe (4) paarweise einander zugeordnete und in Längsrichtung der Wickelwelle (2) orientierte Achsstummel (9) vorstehen und dass die die Schwenkachse zwischen benachbarten Segmentreihen (4) bildenden Achsstummel-Paare jeweils in Achsstummel-Öffnungen (10) an einem Achsstummel-Gegenstück (11) drehbar gelagert sind, welche Achsstummel-Gegenstücke (11) an den Behangsegmenten (3) der jeweils benachbarten Segmentreihe (4) vorstehen.

8. Rollbehang nach Anspruch 7, **dadurch gekennzeichnet, dass** jedes Achsstummel-Gegenstück (11) zumindest zweiteilig ausgebildet und ein erstes Kupplungsstück (13) sowie ein zweites Kupplungsstück (14) aufweist, die jeweils einen Öffnungsabschnitt (15, 16) der einem Achsstummel-Paar zugeordneten Achsstummel-Öffnungen (10) tragen und das die Kupplungsstücke (13, 14) eines jeden Achsstummel-Gegenstücks (11) an zumindest einer ihrer gegenüberliegenden Seiten miteinander verbindbar und vorzugsweise miteinander verrastbar sind.

9. Rollbehang nach Anspruch 8, **dadurch gekennzeichnet, dass** die Kupplungsstücke (13, 14) eines jeden Achsstummel-Gegenstücks (11) an einer ihrer gegenüberliegenden Seiten vorzugsweise über ein Filmscharnier (19) schwenkbar miteinander verbunden sind.

10. Rollbehang nach einem der Ansprüche 7 bis 9, **dadurch gekennzeichnet, dass** zumindest eine Teilmenge der den Rollbehang (1) bildenden Behangsegemente (3) im Bereich einer in Längsrichtung der Wickelwelle (2) orientierten Längsseite des Behangsegmentes (3) das Achsstummel-Gegenstück (11) und an der einen Schmalseite der beidseits vorgesehenen Schmalseiten dieses Behangsegmentes (3) den Verbindungszapfen (6) und an der gegenüberliegenden Schmalseite des Behangsegmentes (3) die Verbindungsöffnung (7) der Steckverbindungen (5) aufweist.

11. Rollbehang nach einem der Ansprüche 1 bis 6, **dadurch gekennzeichnet, dass** die Behangsegmente (21) benachbarter Segmentreihen (4) jeweils über ein gemeinsames Achselement (22) miteinander verbunden sind.

12. Rollbehang nach Anspruch 11, **dadurch gekennzeichnet, dass** die gemeinsamen Achselemente (22) durch Achsführungen (23, 24) geführt sind, die an die einander zugewandten Längsseiten der Behangsegmente (21) benachbarter Segmentreihen (4) angeformt sind.

13. Rollbehang nach Anspruch 12, **dadurch gekennzeichnet, dass** die Behangsegmente (21) benachbarter Segmentreihen (4) an ihren Längsseiten komplementäre Achsführungen (23, 24) haben, derart, dass wenigstens eine, an der einen Längsseite eines jeden dieser Behangsegmente (21) vorgesehene Achsführung (24) in eine Aussparung (25) zwischen zwei Achsführungen (23) an zumindest einem Behangsegment (21) der benachbarten Segmentreihe (4) derart angeordnet ist, dass diese Achsführungen (23, 24) miteinander fluchten.

14. Rollbehang nach Anspruch 12 oder 13, **dadurch gekennzeichnet, dass** die über ein gemeinsames Achselement (22) verbundenen Behangsegmente (21) an ihrer ersten Längsseite voneinander beabstandete erste Achsführungen (23) und an ihrer gegenüberliegenden zweiten Längsseite wenigstens eine zweite Achsführung (24) tragen, und das im Abstand der ersten Achsführungen (23) eine Aussparung (25) gebildet ist, in welche Aussparung (25) die wenigstens eine zweite Achsführung (24) eines gegenüberliegenden Behangsegmentes (21) der benachbarten Segmentreihe (4) derart eingreift, dass die ersten Achsführungen (23) der in der einen Segmentreihe (4) vorgesehenen Behangsegmente (21) mit den zweiten Achsführungen (24) der gegenüberliegenden Behangsegmente (21) der benachbarten Segmentreihe (4) fluchten.

15. Rollbehang nach Anspruch 14, **dadurch gekennzeichnet, dass** die ersten Achsführungen (23) eines jeden dieser Behangsegmente (21) im Vergleich zu dessen wenigstens einer zweiten Achsführung (24) jeweils die halbe Längserstreckung in Längsrichtung der Achselemente (22) aufweisen.

16. Rollbehang nach einem der Ansprüche 1 bis 15, **dadurch gekennzeichnet, dass** an der einen Querseite eines jeden dieser Behangsegmente (21) wenigstens ein nach außen weisender Verbindungszapfen (26) vorsteht, und dass der wenigstens eine Verbindungszapfen (26) mit Abstand von den Ecken zwischen dieser Querseite und den Längsseiten dieses Behangsegmentes (21) angeordnet ist.

17. Rollbehang nach einem der Ansprüche 11 bis 16, **dadurch gekennzeichnet, dass** zumindest eine Teilmenge der Achselemente (22) des Rollbehangs (20) aus gegebenenfalls faserverstärktem Kunststoff hergestellt sind.

18. Rollbehang nach einem der Ansprüche 1 bis 10, **dadurch gekennzeichnet, dass** zumindest eine Teilmenge der rahmenförmigen Behangsegmente (3) eine brillenförmige Außenkontur aufweisen.

19. Rollbehang nach einem der Ansprüche 1 bis 17, **dadurch gekennzeichnet, dass** zumindest eine Teilmenge der Behangsegmente (21) einen rechteckigen Außenumriss haben.

20. Rollbehang nach einem der Ansprüche 1 bis 19, **dadurch gekennzeichnet, dass** die Querseiten der in einer Segmentreihe (4) angeordneten Behangsegmente (21) jeweils vorzugsweise abstandslos aneinander anliegen.

21. Rollbehang nach einem der Ansprüche 1 bis 20, **dadurch gekennzeichnet, dass** die rahmenförmig ausgebildeten Behangsegmente (21) wenigstens eine Rahmenöffnung umgrenzen.

22. Rollbehang nach Anspruch 21 in Verbindung mit Anspruch 19, **dadurch gekennzeichnet, dass** die Rahmenöffnung dieser Behangsegmente (21) sechseckig und/oder rautenförmig ausgebildet ist.

## Claims

1. Roller shutter (1, 20) having a winding shaft (2) onto which the roller shutter (1, 20) can be wound and from which the roller shutter (1, 20) can be unrolled, wherein the roller shutter (1, 20) is formed from shutter segments (3; 21) which are connected to one another in segment rows (4), which segment rows (4) are oriented in the longitudinal direction of the winding shaft (2), wherein the shutter segments (3; 21) each provided in a segment row (4) are rigidly connected to one another, and the shutter segments (3; 21) of each segment row (4) are connected to the shutter segments (3; 21) of adjacent segment rows (4) so as to be pivotable about a pivot axis oriented in the longitudinal direction of the winding shaft (2), and wherein adjacent shutter segments (3; 21) of each segment row (4) are connected to one another by way of at least one plug-in connection (5), **characterized in that** at least one subset of the shutter segments (3; 21) forming the roller shutter (1, 20) is frame-shaped in form, **in that** at least one subset of the shutter segments (3; 21) forming the roller shutter (1, 20) is produced from plastic, and **in that**, of the adjacent shutter segments (3; 21) of each segment row (4), the one shutter segment (3; 21) has at least one outwardly directed connecting peg (6; 26) of the plug-in connection (5) that is held in an assigned and inwardly directed connecting opening (7; 27) of this plug-in connection (5) in the adjacent shutter segment (3; 21).

2. Roller shutter according to Claim 1, **characterized in that** the connecting peg (6; 26) of each plug-in connection (5) can be releasably or non-releasably latched in the assigned connecting opening (7; 27) .

3. Roller shutter according to Claim 1 or 2, **characterized in that** the shutter segments (3; 21) have on their flat sides a curved shaping preferably approximating to the shaft circumference of the winding shaft (2).

4. Roller shutter according to one of Claims 1 to 3, **characterized in that** at least one subset of the shutter segments (3; 21) forming the roller shutter (1, 20) is produced from fibre-reinforced plastic.

5. Roller shutter according to one of Claims 1 to 4, **characterized in that** at least one subset of the shutter segments (3) forming the roller shutter (1, 20) is of identical design.

6. Roller shutter according to one of Claims 1 to 5, **characterized in that** at least one plug-in connection (5) provided between adjacent shutter segments (3) has a connecting opening (7) with a non-round opening cross section, in which connecting opening (7) a shape-adapted non-round connecting peg (6) is held.

7. Roller shutter according to one of Claims 1 to 6, **characterized in that** axle stubs (9) assigned to one another in pairs and oriented in the longitudinal direction of the winding shaft (2) project on adjacent shutter segments (3) of each segment row (4), and **in that** the axle stub pairs, which form the pivot axis between adjacent segment rows (4), are each rotatably mounted in axle stub openings (10) in an axle stub counterpart (11), which axle stub counterparts (11) project on the shutter segments (3) of the respectively adjacent segment row (4).

8. Roller shutter according to Claim 7, **characterized in that** each axle stub counterpart (11) is of at least two-part design and has a first coupling piece (13) and a second coupling piece (14) which each bear an opening portion (15, 16) of the axle stub openings (10) assigned to an axle stub pair, and **in that** the coupling pieces (13, 14) of each axle stub counterpart (11) can be connected to one another on at least one of their opposite sides and can preferably be latched with one another.

9. Roller shutter according to Claim 8, **characterized in that** the coupling pieces (13, 14) of each axle stub counterpart (11) are connected to one another on one of their opposite sides in a pivotable manner, preferably by way of a film hinge (19).

10. Roller shutter according to one of Claims 7 to 9, **characterized in that** at least one subset of the shutter segments (3) forming the roller shutter (1) has the axle stub counterpart (11) in the region of a longitudinal side of the shutter segment (3) that is oriented in the longitudinal direction of the winding shaft (2), and the connecting peg (6) on the one narrow side of the bilaterally provided narrow sides of this shutter segment (3), and the connecting opening (7) of the plug-in connections (5) on the opposite narrow side of the shutter segment (3).

11. Roller shutter according to one of Claims 1 to 6, **characterized in that** the shutter segments (21) of adjacent segment rows (4) are each connected to one another by way of a common axle element (22).

12. Roller shutter according to Claim 11, **characterized in that** the common axle elements (22) are guided through axle guides (23, 24) which are integrally formed on the mutually facing longitudinal sides of the shutter segments (21) of adjacent segment rows (4).

13. Roller shutter according to Claim 12, **characterized in that** the shutter segments (21) of adjacent segment rows (4) have complementary axle guides (23, 24) on their longitudinal sides in such a way that at least one axle guide (24) provided on the one longitudinal side of each of these shutter segments (21) is arranged in a recess (25) between two axle guides (23) on at least one shutter segment (21) of the adjacent segment row (4) in such a way that these axle guides (23, 24) are aligned with one another.

14. Roller shutter according to Claim 12 or 13, **characterized in that** the shutter segments (21) connected by way of a common axle element (22) bear spaced-apart first axle guides (23) on their first longitudinal side and at least one second axle guide (24) on their opposite second longitudinal side, and **in that** a recess (25) is formed in the gap between the first axle guides (23), in which recess (25) the at least one second axle guide (24) of an opposite shutter segment (21) of the adjacent segment row (4) engages in such a way that the first axle guides (23) of the shutter segments (21) provided in the one segment row (4) are aligned with the second axle guides (24) of the opposite shutter segments (21) of the adjacent segment row (4).

15. Roller shutter according to Claim 14, **characterized in that** the first axle guides (23) of each of these shutter segments (21) each have, in comparison to at least one second axle guide (24) thereof, half the longitudinal extent in the longitudinal direction of the axle elements (22).

16. Roller shutter according to one of Claims 1 to 15, **characterized in that** at least one outwardly directed connecting peg (26) projects on the one transverse side of each of these shutter segments (21), and **in that** the at least one connecting peg (26) is arranged at a distance from the corners between this transverse side and the longitudinal sides of this shutter segment (21).

17. Roller shutter according to one of Claims 11 to 16, **characterized in that** at least one subset of the axle elements (22) of the roller shutter (20) is produced from, optionally fibre-reinforced, plastic.

18. Roller shutter according to one of Claims 1 to 10, **characterized in that** at least one subset of the frame-shaped shutter segments (3) have a spectacle-shaped outer contour.

19. Roller shutter according to one of Claims 1 to 17, **characterized in that** at least one subset of the shutter segments (21) has a rectangular external outline.

20. Roller shutter according to one of Claims 1 to 19, **characterized in that** the transverse sides of the shutter segments (21) arranged in a segment row (4) each bear against one another, preferably without a gap.

21. Roller shutter according to one of Claims 1 to 20, **characterized in that** the shutter segments (21) of frame-shaped design delimit at least one frame opening.

22. Roller shutter according to Claim 21 in conjunction with Claim 19, **characterized in that** the frame opening of these shutter segments (21) has a hexagonal and/or diamond-shaped design.

## Revendications

1. Volet roulant (1, 20) pourvu d'un arbre d'enroulement (2) sur lequel le volet roulant (1, 20) peut être enroulé et à partir duquel le volet roulant (1, 20) peut être déroulé, le volet roulant (1, 20) étant formé de segments de volet (3; 21) qui sont reliés entre eux dans des rangées de segments (4), lesquelles (4) sont orientées dans le sens longitudinal de l'arbre d'enroulement (2), dans lequel les segments de volet (3; 21) prévus dans une rangée de segments (4) sont reliés entre eux de façon rigide et les segments de volet (3; 21) de chaque rangée de segments (4) sont reliés avec les segments de volet (3; 21) des rangées de segments (4) voisines de façon pivotante autour d'un axe de pivotement orienté dans le sens longitudinal de l'arbre d'enroulement (2), et dans lequel les segments de volet (3; 21) voisins de chaque rangée de segments (4) sont reliés entre eux par au moins un connecteur (5), **caractérisé en ce qu'**au moins une partie des segments de volet (3; 21) formant le volet roulant (1, 20) est configurée en forme de cadre, qu'au moins une partie des segments de volet (3; 21) formant le volet roulant (1, 20) sont fabriqués en plastique et que, parmi les segments de volet (3; 21) voisins de chaque rangée de segments (4), un segment de volet (3,21) présente au moins un tenon de raccordement (6; 26) orienté vers l'extérieur du connecteur (5) qui est maintenu dans un orifice de raccordement (7; 27) associé et orienté vers l'intérieur de ce connecteur (5) situé dans le segment de volet (3; 21) voisin.

2. Volet roulant selon la revendication 1, **caractérisé en ce que** le tenon de raccordement (6; 26) de chaque connecteur (5) peut être encliqueté de façon amovible ou inamovible dans l'orifice de raccordement (7; 27) associé.

3. Volet roulant selon la revendication 1 ou 2, **caractérisé en ce que** les segments de volet (3; 21) présentent sur leurs faces planes une forme courbe de préférence proche de la périphérie de l'arbre d'enroulement (2).

4. Volet roulant selon une des revendications 1 à 3, **caractérisé en ce qu'**au moins une partie des segments de volet (3; 21) formant le volet roulant (1, 20) sont fabriqués en plastique renforcé de fibres.

5. Volet roulant selon une des revendications 1 à 4, **caractérisé en ce qu'**au moins une partie des segments de volet (3) formant le volet roulant (1, 20) sont formés de façon similaire.

6. Volet roulant selon une des revendications 1 à 5, **caractérisé en ce qu'**au moins un connecteur (5) prévu entre des segments de volet (3) voisins possède un orifice de raccordement (7) avec une section d'orifice non ronde dans lequel (7) est maintenu un tenon de raccordement (6) non rond de forme adaptée.

7. Volet roulant selon une des revendications 1 à 6, **caractérisé en ce que**, sur les segments de volet (3) voisins de chaque rangée de segments (4), des tourillons (9) associés entre eux par paires et orientés dans le sens longitudinal de l'arbre d'enroulement (2) font saillie et que les paires de tourillons formant l'axe de pivotement entre les rangées de segment (4) voisines sont montées chacune de façon pivotante dans des orifices pour tourillon (10) sur une pièce complémentaire des tourillons (11), lesquelles pièces complémentaire des tourillons (11) font saillie sur les segments de volet (3) de la rangée de segments (4) voisine.

8. Volet roulant selon la revendication 7, **caractérisé en ce que** chaque pièce complémentaire des tourillons (11) est au moins constituée de deux parties et présente un premier élément d'accouplement (13) ainsi qu'un deuxième élément d'accouplement (14) qui portent chacun une section d'orifice (15, 16) des orifices pour tourillon (10) associés à une paire de tourillons et que les éléments d'accouplement (13, 14) de chaque pièce complémentaire des tourillons (11) peuvent être reliés entre eux et de préférence être encliquetés entre eux au niveau d'au moins une de leurs faces opposées.

9. Volet roulant selon la revendication 8, **caractérisé en ce que** les éléments d'accouplement (13, 14) de chaque pièce complémentaire des tourillons (11) sont reliés entre eux de façon pivotante au niveau de leurs faces opposées de préférence par un film charnière.

10. Volet roulant selon une des revendications 7 à 9, **caractérisé en ce qu'**au moins une partie des segments de volet (3) formant le volet roulant (1) présentent dans la région d'une face longitudinale du segment de volet (3) orientée dans le sens longitudinal de l'arbre d'enroulement (2) la pièce complémentaire des tourillons (11) et sur une face étroite parmi les faces étroites prévues des deux côtés de ce segment de volet (3) le tenon de raccordement (6) et sur la face étroite opposée du segment de volet (3) l'orifice de raccordement (7) des connecteurs (5).

11. Volet roulant selon une des revendications 1 à 6, **caractérisé en ce que** les segments de volet (21) de rangées de segments (4) voisines sont reliés entre eux chacun par un élément d'axe commun (22).

12. Volet roulant selon la revendication 11, **caractérisé en ce que** les éléments d'axe communs (22) sont guidés par des guides d'axe (23, 24) qui sont formés sur les faces longitudinales situées en vis-à-vis des segments de volet (21) des rangées de segments (4) voisines.

13. Volet roulant selon la revendication 12, **caractérisé en ce que** les segments de volet (21) de rangées de segments (4) voisines ont des guides d'axe (23, 24) complémentaires sur leurs faces longitudinales, de sorte qu'au moins un guide d'axe (24) prévu sur une face longitudinale de chacun de ces segments de volet (21) est disposé dans un évidement (25) entre deux guides d'axe (23) sur au moins un segment de volet (21) de la rangée de segments (4) voisine, de sorte que ces guides d'axe (23, 24) sont alignés les uns sur les autres.

14. Volet roulant selon la revendication 12 ou 13, **caractérisé en ce que** les segments de volet (21) reliés par un élément d'axe (22) commun portent sur leur première face longitudinale des premiers guides d'axe (23) espacés entre eux et sur leur deuxième face longitudinale opposée au moins un deuxième guide d'axe (24) et que dans l'espace séparant les premiers guides d'axe (23) est formé un évidement (25), dans lequel évidement (25) l'au moins un deuxième guide d'axe (24) d'un segment de volet (21) opposé de la rangée de segments (24) voisine s'insère, de sorte que les premiers guides d'axe (23) des segments de volet (21) prévus dans une rangée de segments (4) sont alignés avec les deuxièmes guides d'axe (24) des segments de volet (21) opposés de la rangée de segments (4) voisine.

15. Volet roulant selon la revendication 14, **caractérisé en ce que** les premiers guides d'axe (23) de chacun de ces segments de volet (23) présentent une extension longitudinale dans le sens longitudinal des éléments d'axe (22) égale à la moitié de celle de l'au moins un deuxième guide d'axe (24).

16. Volet roulant selon une des revendications 1 à 15, **caractérisé en ce que** sur une face transversale de chacun de ces segments de volet (21) au moins un tenon de raccordement (26) orienté vers l'extérieur fait saillie, et que l'au moins un tenon de raccordement (26) est disposé à distance des angles entre cette face transversale et les faces longitudinales de cet élément de volet (21).

17. Volet roulant selon une des revendications 11 à 16, **caractérisé en ce qu'**au moins une partie des éléments d'axe (22) du volet roulant (20) sont fabriqués en plastique éventuellement renforcé de fibres.

18. Volet roulant selon une des revendications 1 à 10, **caractérisé en ce qu'**au moins une partie des segments de volet (3) en forme de cadre présentent un contour extérieur en forme de paire de lunettes.

19. Volet roulant selon une des revendications 1 à 17, **caractérisé en ce qu'**au moins une partie des segments de volet (21) ont un contour extérieur rectangulaire.

20. Volet roulant selon une des revendications 1 à 19, **caractérisé en ce que** les faces transversales des segments de volet (21) disposés dans une rangée de segments (4) sont de préférence respectivement contigües entre elles.

21. Volet roulant selon une des revendications 1 à 20, **caractérisé en ce que** les segments de volet (21) en forme de cadre délimitent au moins une ouverture de cadre.

22. Volet roulant selon la revendication 21 en lien avec la revendication 19, **caractérisé en ce que** l'ouverture de cadre de ces segments de volet (21) est hexagonale et/ou en forme de losange.
